# EUROPÄISCHE PATENTSCHRIFT

(11) **EP 2 702 270 B1**
(45) Veröffentlichungstag und Bekanntmachung des Hinweises auf die Patenterteilung: **05.07.2017**
(21) Anmeldenummer: 12707348.4
(22) Anmeldetag: 08.03.2012
(51) Int. Cl.: F04B 1/04, F02M 59/06, F02M 59/10, F02M 59/44

(54) **FEDERTELLER FÜR EINE STÖSSELBAUGRUPPE EINER HOCHDRUCKPUMPE SOWIE HOCHDRUCKPUMPE**
SPRING WASHER FOR A PLUNGER ASSEMBLY OF A HIGH PRESSURE PUMP AND HIGH PRESSURE PUMP
CUVETTE DE RESSORT POUR UN ENSEMBLE POUSSOIR D'UNE POMPE À HAUTE PRESSION ET POMPE À HAUTE PRESSION

(30) Priorität: 27.04.2011 DE 102011017573
(43) Veröffentlichungstag der Anmeldung: 05.03.2014
(73) Patentinhaber: Robert Bosch GmbH, 70442 Stuttgart (DE)
(72) Erfinder: MAIER, Eberhard, 73257 Koengen (DE); MEIER, Gerhard, 73614 Schorndorf (DE); KUNZ, Markus, 70839 Gerlingen (DE); SCHOLZ, Frank, 70469 Stuttgart-Feuerbach (DE)
(86) Internationale Anmeldenummer: PCT/EP2012/053972
(87) Internationale Veröffentlichungsnummer: WO 2012/146427

(56) Entgegenhaltungen:
- WO-A1-03/031816
- WO-A1-2012/013452
- DE-A1-102009 027 689
- US-A- 5 722 738

## Beschreibung

Die vorliegende Erfindung betrifft einen Federteller für eine Stößelbaugruppe einer Hochdruckpumpe mit den Merkmalen des Oberbegriffs des Anspruchs 1. Ferner betrifft die Erfindung eine Hochdruckpumpe mit einem solchen Federteller.

### Stand der Technik

Ein Federteller der vorstehend genannten Art bzw. eine Hochdruckpumpe mit einem solchen Federteller ist durch die DE 10 2009 027 689 A1 bekannt. Die hierin beschriebene Hochdruckpumpe weist wenigstens ein Pumpenelement mit einem Pumpenkolben auf, der einen Pumpenarbeitsraum begrenzt und der zumindest mittelbar durch eine Antriebswelle entgegen der Kraft einer Rückstellfeder in einer Hubbewegung antreibbar ist. Hierzu ist der Pumpenkolben mittelbar über einen hülsenförmigen Stößel an der Antriebswelle abgestützt. Zur Verbindung des Pumpenkolbens mit dem Stößel ist ein Federteller vorgesehen, welcher den Kolbenfuß des Pumpenkolbens hintergreift. Über die Rückstellfeder, welche am Federteller abgestützt ist, werden Stößel und Pumpenkolben in Anlage mit der Antriebswelle gehalten.

Der Stößel weist einen sich nach radial innen erstreckenden Ringbund auf, an welchem einerseits der Federteller und andererseits ein Stützelement zur drehbaren Lagerung einer Rolle anliegen. Zwischen dem Stützelement und dem Federteller kommt der Kolbenfuß des Pumpenkolbens zu liegen. Der bekannte Federteller weist eine zentrale Ausnehmung zur Aufnahme des Pumpenkolbens und mehrere um die zentrale Aushemung herum angeordnete bogenförmig verlaufende Ausnehmungen zur Ausbildung eines radial innen liegenden Stützrings und eines radial außen liegenden Stützrings besitzt, die über im Wesentlichen radial verlaufende Stege miteinander verbunden sind. Der radial innen liegende Stützring liegt am Pumpenkolben an.

Aufgrund von Fertigungstoleranzen ist zwischen den Bauteilen oftmals ein axiales Spiel vorhanden, das insbesondere in den Bereichen der Bewegungsumkehr des Pumpenkolbens, beispielsweise beim Übergang von der Förderphase in die Saugphase, vom Pumpenkolben dynamisch durchlaufen wird. Dies führt dazu, dass die Bauteile gegeneinander schlagen und demzufolge einem erhöhten Verschleiß unterliegen. Beim Durchlaufen eines axialen Spiels erfährt der Pumpenkolben hohe Beschleunigungen, die dazu führen, dass der Pumpenkolben mit hoher Geschwindigkeit auf den Federteller aufschlägt. Neben den unerwünschten Geräuschentwicklungen kann dies zu einer Überbelastung des Federtellers und diese wiederum zum Bruch des Federtellers führen. Ferner wirkt sich ein axiales Spiel im Bereich der Kolbenfußaufnahme auf die Fördertoleranzen der Hochdruckpumpe aus.

Durch die WO 03/031816 A1 ist eine Hochdruckpumpe bekannt, bei der ebenfalls ein Federteller vorhanden ist, der sich an einem Pumpenkolben abstützt. Der Federteller weist einen radial außenliegenden Stützring und einen radial innen liegenden Stützring auf. Vom innen liegenden Stützring sind vier radial nach innen ragende Eingriffsflächen aus der Ebene des Stützrings herausgebogen, die formschlüssig mit dem Pumpenkolben verbunden sind. Die Eingriffsflächen sind in einer gemeinsamen Ebene angeordnet. Eine elastische Verformbarkeit des Federtellers ist hierbei nicht vorgesehen.

Ausgehend von dem vorstehend genannten Stand der Technik ist es Aufgabe der vorliegenden Erfindung, einen elastisch verformbaren Federteller für eine Stößelbaugruppe einer Hochdruckpumpe derart weiterzuentwickeln, dass der Ausgleich eines axialen Spiels im Bereich der Kolbenaufnahme vereinfacht wird.

Die Aufgabe wird gelöst durch einen Federteller mit den Merkmalen des Anspruchs 1. Vorteilhafte Weiterbildungen der Erfindung sind in den Unteransprüchen angegeben. Die Aufgabe wird ferner gelöst durch eine Hochdruckpumpe mit den Merkmalen des Anspruchs 9.

### Offenbarung der Erfindung

Vorgeschlagen wird ein Federteller für eine Stößelbaugruppe einer Hochdruckpumpe in einem Kraftstoffeinspritzsystem, wobei der Federteller insbesondere ein Biege-Stanzteil ist und eine zentrale Ausnehmung zur Aufnahme eines Pumpenkolbens aufweist. Erfindungsgemäß besitzt der radial innen liegende Stützring gegenüber einer Ebene E angehobene und abgesenkte Bereiche, die jeweils in einem Winkelabstand zu den im Wesentlichen radial verlaufenden Stegen angeordnet sind. Durch die Anhebungen und Absenkungen des radial innen liegenden Stützrings weist der Federteller eine zirkulare Welligkeit auf, welche den Ausgleich eines fertigungsbedingten axialen Spiels im Bereich der Aufnahme des Pumpenkolbens bzw. des Kolbenfußes des Pumpenkolbens ermöglicht. Denn die zirkulare Welligkeit bewirkt eine elastische Verformbarkeit des Federtellers, so dass dieser axial vorspannbar ist. Der Federteller ist demzufolge derart in eine Stößelbaugruppe einer Hochdruckpumpe einsetzbar, dass er unter axialer Vorspannung am Pumpenkolben anliegt. Der Kolbenfuß des Pumpenkolbens wird dabei bevorzugt zwischen dem Federteller und einem Stützelement der Stößelbaugruppe eingeklemmt. Die zur Vorspannung des Federtellers erforderliche axiale Kraft wird weiterhin bevorzugt von einer Rückstellfeder bewirkt, welche die Stößelbaugruppe in Anlage mit dem Nocken oder Exzenter einer Antriebswelle hält.

Die elastische Verformbarkeit des Federtellers durch die zirkulare Welligkeit führt ferner dazu, dass der Pumpenkolben in den Bereichen seiner Bewegungsumkehr "weich" abgefangen wird. Auf diese Weise werden zum Einen unerwünschte Geräuschentwicklungen vermieden und zum Anderen die Belastungen des Federtellers verringert. Die Gefahr eines Federtellerbruchs ist demzufolge nicht mehr gegeben. Zugleich wird die Fülleffizienz der Hochdruckpumpe erhöht.

Durch die Anordnung der angehobenen bzw. abgesenkten Bereiche des radial innen liegenden Stützrings in einem Winkelabstand zu den im Wesentlichen radial verlaufenden Stegen wird die elastische Verformbarkeit des Federtellers erhöht. Denn als Biegebalken steht nicht nur der radial verlaufende Steg, sondern auch das jeweils im Bereich des Winkelabstandes liegende Teilstück des radial innen liegenden Stützringes zur Verfügung. Vorzugsweise ist daher der Winkelabstand einer Anhebung oder Absenkung zu einem Steg möglichst groß gewählt.

Weiterhin bevorzugt ist der Winkelabstand der angehobenen und abgesenkten Bereiche zu den im Wesentlichen radial verlaufenden Stegen jeweils gleich groß gewählt. Das heißt einerseits, dass der Winkelabstand einer Anhebung zum nächsten Steg dem Winkelabstand der weiteren Anhebungen zum jeweils nächsten Steg entspricht, andererseits, dass die Winkelabstände der Anhebungen denen der Absenkungen entsprechen. Die Länge eines Biegebalkens, der in einer Anhebung oder Absenkung endet, ist demnach immer gleich groß, so dass die über die angehobenen und abgesenkten Bereiche bewirkbare elastische Verformbarkeit des Federtellers unabhängig von der Einbaurichtung des Federtellers ebenfalls gleich groß ist.

Vorzugsweise entspricht die Anzahl der Anhebungen denen der Absenkungen, wobei ferner vorzugsweise die Anhebungen und Absenkungen jeweils im gleichen Winkelabstand zueinander angeordnet sind. Weisen die Anhebungen und Absenkungen zudem den gleichen Winkelabstand zu den im Wesentlichen radial verlaufenden Stegen auf, folgt hieraus, dass auch die Stege im gleichen Winkelabstand zueinander angeordnet sind. Durch den jeweils gleichen Winkelabstand der angehobenen und abgesenkten Bereiche sowie der Stege zueinander ist eine gleichmäßige elastische Verformung des Federtellers bei einer Beaufschlagung mit einer Axialkraft sichergestellt.

Gemäß einem bevorzugten Ausführungsbeispiel der Erfindung sind die angehobenen Bereiche um ein Maß a gegenüber der Ebene E angehoben, wobei das Maß a 0,2 mm oder weniger beträgt. Das über die Anhebungen des radial innen liegenden Stützrings maximal ausgleichbare axiale Spiel beträgt demnach 0,2 mm.

Alternativ oder ergänzend kann vorgesehen sein, dass die abgesenkten Bereiche um ein Maß b gegenüber der Ebene E abgesenkt sind, wobei das Maß b 0,2 mm oder weniger betragen kann. Das über die Absenkungen des radial innen liegenden Stützrings maximal ausgleichbare axiale Spiel beträgt demnach ebenfalls 0,2 mm.

Um die elastische Verformbarkeit des Federtellers zu erhöhen, wird ferner vorgeschlagen, dass der radial innen liegende Stützring Durchbrechungen aufweist. Die Durchbrechungen teilen den radial innen liegenden Stützring in Teilstücke auf, welche gemeinsam mit den im Wesentlichen radial verlaufenden Stegen elastisch verformbare Federarme ausbilden. Vorzugsweise sind die Durchbrechungen im gleichen Winkelabstand zueinander angeordnet, so dass sich gleich große Teilstücke des radial innen liegenden Stützrings ergeben. Weiterhin vorzugsweise entspricht die Anzahl der Durchbrechungen der Anzahl der Stege. Um eine gleichmäßige elastische Verformung der Federarme bei einer Beaufschlagung des Federtellers mit einer Axialkraft zu bewirken, wird des Weiteren vorgeschlagen, dass der Winkelabstand der Durchbrechungen zu den Stegen jeweils gleich groß gewählt ist. Vorteilhafterweise ist jeweils eine Durchbrechung mit zwischen zwei Stegen angeordnet.

Gemäß einer Weiterbildung der Erfindung sind die Durchbrechungen jeweils zwischen einem angehobenen und einem abgesenkten Bereich des radial innen liegenden Stützrings ausgebildet. Auf diese Weise kommen die angehobenen und abgesenkten Bereiche des radial innen liegenden Stützrings jeweils an den Enden der Federarme ausbildenden Teilstücke des radial innen liegenden Stützrings zu liegen. Dabei weist jedes Teilstück bevorzugt an einem Ende einen angehobenen und an dem anderen Ende einen abgesenkten Bereich auf, wobei sich an den gegenüberliegenden Enden zweier Teilstücke im Bereich einer Durchbrechung jeweils ein angehobener und ein abgesenkter Bereich gegenüberliegen. Jede Anhebung bzw. Absenkung bildet eine Stützfläche aus, mit welcher der Federteller als Bestandteil einer Stößelbaugruppe bevorzugt unter Vorspannung am Pumpenkolben anliegt. Die Vorspannung wird durch eine elastische Verformung des Federtellers im Bereich der Anhebungen und/oder Absenkungen des radial innen liegenden Stützrings bewirkt. Ein axiales Spiel kann somit vollständig ausgeglichen werden.

Gemäß einem weiteren bevorzugten Ausführungsbeispiel weist der radial innen liegende Stützring eine Durchbrechung auf, welche die zentrale Ausnehmung zur Aufnahme des Pumpenkolbens mit einer exzentrisch angeordneten Ausnehmung verbindet. Die exzentrisch angeordnete Ausnehmung soll das Einsetzen eines Pumpenkolbens in den Federteller vereinfachen. Dies gilt insbesondere, wenn ein durchgangsgeschliffener Kolben eingesetzt werden soll. Der Kolben kann zunächst in die exzentrische Ausnehmung eingesetzt und dann seitlich in Richtung der zentralen Ausnehmung verschoben werden, so dass der radial innen liegende Stützring den Kolbenfuß hintergreift bzw. in eine Umfangsnut des Pumpenkolbens eingreift.

Vorteilhafterweise besitzt die exzentrisch angeordnete Ausnehmung einen größeren Durchmesser als die zentrale Ausnehmung. Der durchgangsgeschliffene Kolben kann dann über die exzentrische Ausnehmung eingeführt und auf Höhe einer Umfangsnut in radialer Richtung in die zentrale Ausnehmung verschoben werden. Die beiden unterschiedlich großen Durchmesser der beiden Ausnehmungen führen zu einer schlüssellochähnlichen Form der Kolbenaufnahme. Der Durchmesser der zentralen Ausnehmung des Federtellers ist dabei bevorzugt kleiner als der Außendurchmesser des Pumpenkolbens gewählt, damit der radial innen liegende Stützring den Kolbenfuß hintergreift bzw. in Eingriff mit der Umfangsnut des Pumpenkolbens bringbar ist.

Die Anhebungen und Absenkungen des radial innen liegenden Stützrings können bereits beim Schneiden des Federtellers mittels der Schneidmatrize ausgebildet werden. Auf diese Weise ist der erfindungsgemäße Federteller zudem einfach und kostengünstig herstellbar.

Die des Weiteren zur Lösung der eingangs genannten Aufgabe vorgeschlagene Hochdruckpumpe für ein Kraftstoffeinspritzsystem weist wenigstens ein Pumpenelement mit einem erfindungsgemäßen Federteller auf. Der Federteller ist dabei Bestandteil einer Stößelbaugruppe, über welche ein hubbeweglich geführter Pumpenkolben des Pumpenelementes mittelbar an einem Nocken oder Exzenter einer Antriebswelle abgestützt ist, über welche der Pumpenkolben entgegen der Federkraft einer Rückstellfeder zu einer Hubbewegung antreibbar ist. Über die Anhebungen und Absenkungen im Bereich des radial innen liegenden Stützrings vermag der Federteller ein axiales Spiel im Bereich der Kolbenaufnahme auszugleichen. Denn die Anhebungen und Absenkungen bewirken eine elastische Verformbarkeit des Federtellers, so dass dieser in axialer Richtung vorspannbar ist, um den Kolbenfuß zwischen dem Federteller und einem Stützelement einzuklemmen. Die Klemmwirkung verhindert, dass der Pumpenkolben bei einer Bewegungsumkehr an den angrenzenden Bauteilen anschlägt und es zu Schlaggeräuschen kommt. Die Bewegung des Pumpenkolbens wird zudem über den elastisch verformbaren Federteller "weich" abgefangen, so dass ferner die Gefahr von Federtellerbrüchen reduziert wird. Darüber hinaus wird die Fülleffizienz der Hochdruckpumpe erhöht, da der Pumpenkolben stets nachgeführt wird.

Vorteilhafterweise ist der Federteller einer erfindungsgemäßen Hochdruckpumpe über den radial innen liegenden Stützring am Pumpenkolben und über den radial außen liegenden Stützring an einem Stößelkörper der Stößelbaugruppe abgestützt. In dieser Anordnung ist eine Klemmverbindung des Pumpenkolbens mit der Stößelbaugruppe realisierbar. Beim Zusammensetzen der Stößelbaugruppe wird der radial innen liegende Stützring des Federtellers durch die Federkraft der Rückstellfeder, welche bis 600 N und darüber betragen kann, auf ein axiales Maß zusammengedrückt, so dass der Federteller unter axialer Vorspannung am Pumpenkolben anliegt. Ein axiales Spiel wird somit vollständig ausgeglichen. Bei spiegelsymmetrischer Ausbildung der angehobenen und abgesenkten Bereiche des radial innen liegenden Stützrings ist ferner gewährleistet, dass die Einbaurichtung des Federtellers unerheblich ist. Das heißt, dass der Federteller in beiden Einbaulagen das gleiche Verhalten zeigt, so dass Montagefehler wirksam verhindert werden.

Bevorzugte Ausführungsformen der Erfindung werden nachfolgend anhand der beigefügten Zeichnungen näher erläutert. Diese zeigen:
Figur 1 eine teilweise perspektivisch dargestellte Schnittansicht einer erfindungsgemäßen Hochdruckpumpe im Bereich der Stößelbaugruppe,
Figur 2a eine Draufsicht auf eine erste bevorzugte Ausführungsform eines erfindungsgemäßen Federtellers,
Figur 2b einen Teilschnitt durch den Federteller der Figur 2a,
Figur 3a eine Draufsicht auf eine zweite bevorzugte Ausführungsform eines erfindungsgemäßen Federtellers,
Figur 3b einen Teilschnitt durch den Federteller der Figur 3a und
Figur 4 eine perspektivische Darstellung einer dritten bevorzugten Ausführungsform eines erfindungsgemäßen Federtellers.

### Ausführliche Beschreibung der Zeichnungen

Die in der Figur 1 ausschnittsweise dargestellte erfindungsgemäße Hochdruckpumpe umfasst wenigstens ein Pumpenelement mit einem hubbeweglich geführten Pumpenkolben 4, welcher über eine Stößelbaugruppe 2 an einem Nocken 14 einer Antriebswelle 15 abgestützt ist. Die Stößelbaugruppe 2 bewirkt eine Umwandlung der Rotationsbewegung der Antriebswelle 15 in eine Translationsbewegung des Pumpenkolbens 4. Die Stößelbaugruppe 2 umfasst einen hülsenförmigen Stößelkörper 17 sowie ein hierin aufgenommenes Stützelement 18, in welchem eine Rolle 19 drehbar gelagert ist. Mit der Rolle 19 liegt die Stößelbaugruppe 2 außenumfangseitig am Nocken 14 der Antriebswelle 15 an. Eine Rückstellfeder 16 hält die Stößelbaugruppe 2 in Anlage mit dem Nocken 14.

Der hülsenförmige Stößelkörper 17 weist innenumfangseitig einen Ringbund 20 auf, an welchem einerseits das Stützelement 18, andererseits ein Federteller 1 abgestützt ist. Der Federteller 1 weist eine zentrale Ausnehmung 3 zur Aufnahme des Pumpenkolbens 4 auf. Dieser ist derart in den Federteller 1 eingesetzt, dass der radial innen liegende Stützring einen Kolbenfuß 21 des Pumpenkolbens hintergreift. Auf diese Weise wird ein Formschluss des Federtellers 1 mit dem Pumpenkolben 4 bewirkt. Der Federteller 1 ist aus Metall hergestellt, insbesondere aus Stahl, vorzugsweise aus Federstahl.

Der Bereich der Kolbenfußaufnahme weist fertigungsbedingt ein axiales Spiel auf, das vom Pumpenkolben 4 bei einer Bewegungsumkehr dynamisch durchlaufen wird. Die in Fig. 1 dargestellte erfindungsgemäße Hochdruckpumpe weist jedoch einen elastisch verformbaren Federteller 1 auf, welcher ein axiales Spiel auszugleichen vermag, indem der Federteller 1 unter axialer Vorspannung eingebaut wird, so dass der Kolbenfuß 21 zwischen dem Federteller 1 und dem Stützelement 18 eingeklemmt wird.

Eine erste Ausführungsform eines elastisch verformbaren erfindungsgemäßen Federtellers 1 ist in den Figuren 2a und 2b dargestellt. Der Federteller ist als Biege-Stanzteil ausgeführt, welches gegenüber einer Ebene E angehobene und abgesenkte Bereiche 9, 10 aufweist. Die angehobenen und abgesenkten Bereiche 9, 10 sind derart ausgebildet und angeordnet, dass eine zirkulare Welligkeit bewirkt wird, welche die elastische Verformbarkeit des Federtellers gewährleistet. Die elastische Verformbarkeit des Federtellers 1 wiederum ermöglicht den Einbau des Federtellers 1 unter einer axialen Vorspannung, wobei die zur axialen Vorspannung erforderliche Kraft über die Federkraft der Rückstellfeder 16 bewirkt wird. Bevorzugt ist daher die Federkraft bzw. Steifigkeit der Rückstellfeder 16 größer als die des Federtellers 1 gewählt. Der unter einer axialen Vorspannung am Pumpenkolben 4 anliegende elastisch verformbare Federteller 1 führt nicht nur zum Ausgleich eines vorhandenen axialen Spiels, sondern führt bei einer Bewegungsumkehr des Pumpenkolbens 4 ferner dazu, dass die Bewegungen des Pumpenkolbens 4 "weich" abgefangen werden.

Wie der Draufsicht der Figur 2a zu entnehmen ist, weist der Federteller 1 neben der zentralen Ausnehmung 3 drei weitere bogenförmig verlaufende Ausnehmungen 5 auf, die konzentrisch zur zentralen Ausnehmung 3 und im gleichen Winkelabstand zueinander angeordnet sind. Die bogenförmig verlaufenden Ausnehmungen 5 dienen als Durchströmöffnungen. Zwischen den bogenförmig verlaufenden Ausnehmungen 5 bilden sich radial verlaufende Stege 8 aus, welche einen radial innen liegenden Stützring 6 und einen radial außen liegenden Stützring 7 verbinden. In eingebautem Zustand liegt der Federteller 1 vorzugsweise mit dem radial außen liegenden Stützring 7 an einem Ringbund 20 eines hülsenförmigen Stößelkörpers 17 und mit dem radial innen liegenden Stützring 6 an einem Pumpenkolben 4 an.

Der radial innen liegende Stützring weist gegenüber einer Ebene E angehobene und abgesenkte Bereiche 9, 10 auf (siehe Figur 2b). Durch die angehobenen und abgesenkten Bereiche 9, 10 wird im Bereich des radial innen liegenden Stützrings 6 eine zirkulare Welligkeit erzielt, welche zu einer elastischen Verformbarkeit des Federtellers 1 führt. Um eine hohe Elastizität des Federtellers 1 zu bewirken, liegen die angehobenen und abgesenkten Bereiche 9, 10 jeweils in einem Winkelabstand zu den radial verlaufenden Stegen 8. Vorliegend ist die zirkulare Welligkeit derart ausgebildet, dass jeweils ein angehobener und ein abgesenkter Bereich 9, 10 mittig zwischen zwei Stegen 8 liegt. Der Federteller der Figur 2a weist insgesamt drei Stege 8 auf, welche in gleichem Winkelabstand zueinander liegen. Der Winkelabstand beträgt vorliegend 120°. Die Anzahl der Anhebungen bzw. Absenkungen beträgt demnach ebenfalls drei, wobei der Winkelabstand der Anhebungen bzw. Absenkungen jeweils zueinander sowie zu den Stegen 8 immer gleich gewählt ist. Der Winkelabstand der angehobenen und abgesenkten Bereiche 9, 10 zu den Stegen 8 führt zu einer erhöhten Elastizität des erfindungsgemäßen Federtellers 1 gegenüber einem Federteller 1, welcher beispielsweise eine Anhebung oder Absenkung in Verlängerung der Stege 8 aufweisen würde. Denn der Biegebalken besitzt eine größere Länge, wenn er sich nicht nur radial, sondern auch über einen Teilumfangsbereich des radial innen liegenden Stützrings erstreckt (siehe Punkt-Strich-Punkt-Linien in Figur 2a).

Um ein Poka Yoke Einbauverhalten des Federtellers 1 zu erzielen, ist ferner vorgesehen, dass die Anhebung um ein Maß a und die Absenkung um ein Maß b erfolgt, welche gleich groß gewählt sind. Die angehobenen Bereiche 9 und die abgesenkten Bereiche 10 weisen demnach den gleichen axialen Abstand zur Ebene E auf (siehe Figur 2b). Insofern ist unbeachtlich, in welcher Einbaulage der Federteller 1 verbaut wird. Einbaufehler können somit vermieden werden.

Ein zweites Ausführungsbeispiel eines erfindungsgemäßen Federtellers 1 ist den Figuren 3a und 3b zu entnehmen. Im Unterschied zum Ausführungsbeispiel der Figuren 2a und 2b weist der Federteller der Figuren 3a und 3b nur zwei bogenförmig verlaufende als Durchströmöffnungen dienende Ausnehmungen 5 auf. Darüber hinaus besitzt der Federteller 1 jedoch eine exzentrische Ausnehmung 13, welche über eine Durchbrechung 12 mit der zentralen Ausnehmung 3 verbunden ist. Der Durchmesser der Ausnehmung 13 ist größer als der Durchmesser der Ausnehmung 3 gewählt, so dass die Ausnehmungen 3 und 13 gemeinsam eine schlüssellochähnliche Form besitzen. Sie erleichtert das Einsetzen eines insbesondere durchgangsgeschliffenen Pumpenkolbens, welcher lediglich eine Umfangsnut zur formschlüssigen Verbindung mit dem Federteller 1 besitzt. Der Pumpenkolben wird hierzu zunächst in die exzentrische Ausnehmung 13 eingeführt und auf Höhe der Umfangsnut radial in Richtung der zentralen Ausnehmung 3 verschoben, so dass der radial innen liegende Stützring 6 in Eingriff mit der Umfangsnut des Pumpenkolbens gelangt. Die exzentrische Ausnehmung 13 dient darüber hinaus entsprechend den bogenförmig verlaufenden Ausnehmungen 5 ebenfalls als Durchströmöffnung. Eine weitere Ausnehmung 5, die in diesem Fall jedoch kreisrund ausgeführt ist, bildet eine weitere Durchströmöffnung aus. Die exzentrische Ausnehmung 13 sowie die kreisrund ausgeführte Ausnehmung sind jeweils im Bereich eines im Wesentlichen radial verlaufenden Steges 8 angeordnet, welche zwischen den beiden bogenförmig verlaufenden Ausnehmungen 5 ausgebildet sind. Die Anzahl der Anhebungen bzw. Absenkungen des radial innen liegenden Stützrings 6 entspricht der Anzahl der bogenförmig verlaufenden Ausnehmungen 5. Jeweils eine Anhebung und eine Absenkung sind im Wesentlichen mittig zwischen den beiden Stegen 8 angeordnet.

Wie der Fig. 3b zu entnehmen ist weist auch der dargestellte Federteller 1 ein Poka Yoke Einbauverhalten auf. Denn das Maß a der Anhebung gegenüber der Ebene E ist gleich dem Maß b der Absenkung gegenüber der Ebene E gewählt. Insofern ist die Einbaulage des Federtellers 1 unbeachtlich.

Ein weiteres Ausführungsbeispiel eines erfindungsgemäßen Federtellers 1 ist der Figur 4 zu entnehmen. Die Grundform entspricht der des Ausführungsbeispiels der Figuren 2a und 2b. Der Federteller 1 weist drei bogenförmig verlaufende Ausnehmungen 5 auf, welche durch im Wesentlichen radial verlaufende Stege 8 voneinander getrennt werden. Die bogenförmig verlaufenden Ausnehmungen 5 führen zur Ausbildung eines radial außen liegenden Stützrings 7 und eines radial innen liegenden Stützrings 6, wobei letzterer Bereiche 9, 10 umfasst, die gegenüber einer Ebene E jeweils um ein Maß a angehoben und ein Maß b abgesenkt sind. Um ein Poka Yoke Einbauverhalten zu bewirken, ist das Maß a gleich dem Maß b gewählt. Es beträgt vorliegend 0,2 mm. Die Anhebungen und Absenkungen sind jeweils in einem Winkelabstand zu den Stegen 8 angeordnet, so dass ein möglichst langer Biegebalken erzielt wird. Um die elastische Verformbarkeit des Federtellers 1 weiter zu erhöhen, ist jeweils zwischen einer Anhebung und einer Absenkung jeweils eine Durchbrechung 11 ausgebildet. Die Durchbrechungen 11 teilen den radial innen liegenden Stützring 6 in drei Teilstücke auf, welche gemeinsam mit den Stegen 8 elastisch verformbare Federarme ausbilden. Jeder Federarm bzw. jedes Teilstück des radial innen liegenden Stützrings weist somit an einem Ende eine Anhebung und an dem jeweils anderen Ende eine Absenkung auf, so dass unabhängig von der Einbaulage des Federtellers 1 jeder Federarm eine Anhebung bzw. Absenkung zur Anlage am Pumpenkolben besitzt. Gleiche Winkelabstände der Anhebungen bzw. der Absenkungen zueinander führen zu einer rotationssymmetrischen Ausbildung des Federtellers 1. Entsprechend dem Ausführungsbeispiel der Figuren 2a und 2b beträgt der Winkelabstand vorliegend 120°.

## Patentansprüche

1. Federteller für eine Stößelbaugruppe (2) einer Hochdruckpumpe in einem Kraftstoffeinspritzsystem, wobei der Federteller (1) insbesondere ein Biege-Stanzteil ist und wobei der Federteller (1) eine zentrale Ausnehmung (3) zur Aufnahme eines Pumpenkolbens (4) aufweist, wobei der Federteller (1) ferner wenigstens zwei um die zentrale Ausnehmung (3) herum angeordnete bogenförmig verlaufende Ausnehmungen (5) zur Ausbildung eines radial innen liegenden Stützrings (6) und eines radial außen liegenden Stützrings (7) besitzt, die über im Wesentlichen radial verlaufende Stege (8) miteinander verbunden sind, **dadurch gekennzeichnet, dass** der radial innen liegende Stützring (6) gegenüber einer Ebene (E) angehobene und abgesenkte Bereiche (9, 10) besitzt, die jeweils in einem Winkelabstand zu den im Wesentlichen radial verlaufenden Stegen (8) angeordnet sind und die eine zirkulare Welligkeit des innen liegenden Stützrings (6) und eine elastische Verformbarkeit des Federtellers (1) bewirken.

2. Federteller nach Anspruch 1,
**dadurch gekennzeichnet, dass** der Winkelabstand der angehobenen und abgesenkten Bereiche (9, 10) zu den im Wesentlichen radial verlaufenden Stegen (8) jeweils gleich groß gewählt ist.

3. Federteller nach Anspruch 1 oder 2,
**dadurch gekennzeichnet, dass** die angehobenen Bereiche (9) um ein Maß (a) gegenüber der Ebene (E) angehoben sind, wobei das Maß (a) maximal etwa 0,2mm beträgt.

4. Federteller nach einem der vorhergehenden Ansprüche,
**dadurch gekennzeichnet, dass** die abgesenkten Bereiche (10) um ein Maß (b) gegenüber der Ebene (E) abgesenkt sind, wobei das Maß (b) maximal etwa 0,2mm beträgt.

5. Federteller nach einem der vorhergehenden Ansprüche,
**dadurch gekennzeichnet, dass** der radial innen liegende Stützring (6) Durchbrechungen (11) aufweist, die vorzugsweise im gleichen Winkelabstand zueinander angeordnet sind.

6. Federteller nach Anspruch 5,
**dadurch gekennzeichnet, dass** die Durchbrechungen (11) jeweils zwischen einem angehobenen und einem abgesenkten Bereich (9, 10) ausgebildet sind.

7. Federteller nach einem der vorhergehenden Ansprüche,
**dadurch gekennzeichnet, dass** der radial innen liegende Stützring (6) eine Durchbrechung (12) aufweist, welche die zentrale Ausnehmung (3) mit einer exzentrisch angeordneten Ausnehmung (13) verbindet.

8. Federteller nach Anspruch 7,
**dadurch gekennzeichnet, dass** die exzentrisch angeordnete Ausnehmung (13) einen größeren Durchmesser als die zentrale Ausnehmung (3) besitzt.

9. Hochdruckpumpe für ein Kraftstoffeinspritzsystem mit wenigstens einem Pumpenelement umfassend einen Federteller (1) nach einem der vorhergehenden Ansprüche, wobei der Federteller (1) Bestandteil einer Stößelbaugruppe (2) ist, über welche ein hubbeweglich geführter Pumpenkolben (4) mittelbar an einem Nocken (14) oder Exzenter einer Antriebswelle (15) abgestützt ist, über welche der Pumpenkolben (4) entgegen der Federkraft einer Rückstellfeder (16) zu einer Hubbewegung antreibbar ist.

10. Hochdruckpumpe nach Anspruch 9,
**dadurch gekennzeichnet, dass** der Federteller (1) über den radial innen liegenden Stützring (6) am Pumpenkolben (4) und über den radial außen liegenden Stützring (7) an einem Stößelkörper (17) der Stößelbaugruppe (2) abgestützt ist.

## Claims

1. Spring plate for a tappet assembly (2) of a high-pressure pump in a fuel injection system, wherein the spring plate (1) is in particular a bent and punched part, and wherein the spring plate (1) has a central recess (3) for receiving a pump piston (4), wherein the spring plate (1) furthermore has at least two arcuately running recesses (5) which are arranged around the central recess (3) and which serve for forming a radially inner support ring (6) and a radially outer support ring (7) which are connected to one another by means of substantially radially running webs (8),
**characterized in that** the radially inner support ring (6) has regions (9, 10) which are elevated and sunken relative to a plane (E) and which are arranged in each case with an angular spacing to the substantially radially running webs (8) and which give rise to a circular undulation of the inner support ring (6) and to elastic deformability of the spring plate (1).

2. Spring plate according to Claim 1,
**characterized in that** the angular spacing of the elevated and sunken regions (9, 10) to the substantially radially running webs (8) is selected to be equal in each case.

3. Spring plate according to 1 or 2,
**characterized in that** the elevated regions (9) are elevated relative to the plane (E) by a dimension (a), wherein the dimension (a) amounts to at most approximately 0.2 mm.

4. Spring plate according to one of the preceding claims,
**characterized in that** the sunken regions (10) are sunken relative to the plane (E) by a dimension (b), wherein the dimension (b) amounts to at most approximately 0.2 mm.

5. Spring plate according to one of the preceding claims,
**characterized in that** the radially inner support ring (6) has apertures (11) which are preferably arranged with uniform angular spacings to one another.

6. Spring plate according to Claim 5,
**characterized in that** the apertures (11) are formed in each case between an elevated and a sunken region (9, 10).

7. Spring plate according to one of the preceding claims,
**characterized in that** the radially inner support ring (6) has an aperture (12) which connects the central recess (3) to an eccentrically arranged recess (13).

8. Spring plate according to Claim 7,
**characterized in that** the eccentrically arranged recess (13) has a larger diameter than the central recess (3).

9. High-pressure pump for a fuel inj.ection system, having at least one pump element comprising a spring plate (1) according to one of the preceding claims, wherein the spring plate (1) is a constituent part of a tappet assembly (2) by means of which a pump piston (4), which is guided such that it can perform stroke movements, is supported indirectly on a cam (14) or eccentric of a drive shaft (15), by means of which the pump piston (4) can be driven in a reciprocating movement counter to the spring force of a restoring spring (16).

10. High-pressure pump according to Claim 9,
**characterized in that** the spring plate (1) is supported by means of the radially inner support ring (6) on the pump piston (4) and by means of the radially outer support ring (7) on a tappet body (17) of the tappet assembly (2).

## Revendications

1. Cuvette de ressort pour un ensemble poussoir (2) d'une pompe à haute pression dans un système d'injection de carburant, la cuvette de ressort (1) étant en particulier une pièce estampée-cintrée et la cuvette de ressort (1) présentant un évidement central (3) pour recevoir un piston de pompe (4), la cuvette de ressort (1) possédant en outre au moins deux évidements (5) s'étendant sous forme arquée et disposés autour de l'évidement central (3) pour réaliser une bague de support (6) située radialement à l'intérieur et une bague de support (7) située radialement à l'extérieur, qui sont connectées l'une à l'autre par le biais de nervures (8) s'étendant essentiellement radialement, **caractérisée en ce que** la bague de support (6) située radialement à l'intérieur possède des régions (9, 10) rehaussées et renfoncées par rapport à un plan (E) qui sont à chaque fois disposées à une distance angulaire par rapport aux nervures (8) s'étendant essentiellement radialement et qui causent une ondulation circulaire de la bague de support située à l'intérieur (6) et une capacité de déformation élastique de la cuvette de ressort (1).

2. Cuvette de ressort selon la revendication 1,
**caractérisée en ce que** la distance angulaire des régions rehaussées et renfoncées (9, 10) par rapport aux nervures s'étendant essentiellement radialement (8) est choisie de manière à être à chaque fois identique.

3. Cuvette de ressort selon la revendication 1 ou 2,
**caractérisée en ce que** les régions rehaussées (9) sont rehaussées d'une dimension (a) par rapport au plan (E), la dimension (a) étant au maximum d'environ 0,2 mm.

4. Cuvette de ressort selon l'une quelconque des revendications précédentes,
**caractérisée en ce que** les régions renfoncées (10) sont renfoncées d'une dimension (b) par rapport au plan (E), la dimension (b) étant au maximum d'environ 0,2 mm.

5. Cuvette de ressort selon l'une quelconque des revendications précédentes,
**caractérisée en ce que** la bague de support (6) située radialement à l'intérieur présente des orifices (11) qui sont de préférence disposés à la même distance angulaire les uns des autres.

6. Cuvette de ressort selon la revendication 5,
**caractérisée en ce que** les orifices (11) sont à chaque fois réalisés entre une région rehaussée et une région renfoncée (9, 10).

7. Cuvette de ressort selon l'une quelconque des revendications précédentes,
**caractérisée en ce que** la bague de support (6) située radialement à l'intérieur présente un orifice (12) qui relie l'évidement central (3) à un évidement (13) disposé de manière excentrique.

8. Cuvette de ressort selon la revendication 7,
**caractérisée en ce que** l'évidement (13) disposé de manière excentrique présente un plus grand diamètre que l'évidement central (3).

9. Pompe à haute pression pour un système d'injection de carburant comprenant au moins un élément de pompe comprenant une cuvette de ressort (1) selon l'une quelconque des revendications précédentes, la cuvette de ressort (1) faisant partie d'un ensemble poussoir (2) par le biais duquel un piston de pompe (4) guidé avec un mouvement alternatif est supporté de manière indirecte sur une came (14) ou un excentrique d'un arbre d'entraînement (15), par le biais duquel le piston de pompe (4) peut être entraîné avec un mouvement alternatif à l'encontre de la force de ressort d'un ressort de rappel (16).

10. Pompe à haute pression selon la revendication 9,
**caractérisée en ce que** la cuvette de ressort (1) est supportée par le biais de la bague de support (6) située radialement à l'intérieur sur le piston de pompe (4) et par le biais de la bague de support (7) située radialement à l'extérieur sur un corps de poussoir (17) de l'ensemble poussoir (2).
